# EUROPÄISCHE PATENTSCHRIFT

(11) **EP 3 242 072 B1**
(45) Veröffentlichungstag und Bekanntmachung des Hinweises auf die Patenterteilung: **07.11.2018**
(21) Anmeldenummer: 17158364.4
(22) Anmeldetag: 28.02.2017
(51) Int. Cl.: F21V 23/00, F21V 3/06, F21S 8/06, F21V 21/008, F21V 21/104, F21V 23/06, F21V 21/112, F21V 21/005

(54) **BELEUCHTUNGSSYSTEM**
LIGHTING SYSTEM
SYSTÈME D'ÉCLAIRAGE

(30) Priorität: 11.03.2016 DE 102016204042
(43) Veröffentlichungstag der Anmeldung: 08.11.2017
(73) Patentinhaber: H4X e.U., 8055 Graz (AT)
(72) Erfinder: HIERZER, Andreas, 8010 Graz (AT)
(74) Vertreter: Isarpatent

(56) Entgegenhaltungen:
- EP-A1- 3 182 001
- DE-A1- 2 215 888
- DE-B- 1 047 940
- DE-U1- 9 116 786
- DE-U1- 20 005 623
- DE-U1- 29 814 339
- DE-U1-202010 014 200
- US-A1- 2010 271 804

## Beschreibung

Die vorliegende Erfindung betrifft ein Beleuchtungssystem.

Aus dem generellen Stand der Technik sind Beleuchtungssysteme bekannt, bei denen eine oder mehrere Leuchten mittels eines Befestigungsseils an einer Decke eines Gebäudes befestigt sind. Üblicherweise wird dabei das Befestigungsseil direkt an einem Gehäuse der Leuchte fixiert. In der Regel wird hierbei ein elektrischer Anschluss der Leuchte dadurch realisiert, dass die einzelnen Pole in jeweils an der Leuchte vorgesehene Anschlussklemmen einzeln eingeführt werden.

Die DE 91 16 786 U1 beschreibt ein Beleuchtungssystem mit einer Leuchte, welche einen Anschlussstecker aufweist, und einer Anschlusssteckdose zur Montage an einer Gebäudedecke. Der Anschlussstecker der Leuchte weist elektrische Kontaktstifte auf, die auch zur mechanischen Befestigung der Leuchte dienen, wobei die Kontaktstifte in der Anschlusssteckdose mechanisch verriegelbar sind.

Es ist Aufgabe der vorliegenden Erfindung ein Beleuchtungssystem bereitzustellen, das einen einfachen Aufbau aufweist und auf einfache Weise montierbar ist.

Diese Aufgabe wird erfindungsgemäß durch ein Beleuchtungssystem mit den Merkmalen des Patentanspruchs 1 und durch ein Beleuchtungssystem mit den Merkmalen des Patentanspruchs 5 gelöst. Vorteilhafte Ausgestaltungen und Weiterbildungen sind in den auf die unabhängigen Ansprüche rückbezogenen Unteransprüchen angegeben.

Nach einem ersten Aspekt der Erfindung ist ein Beleuchtungssystem vorgesehen, mit mindestens einer Leuchte mit einem Anschlussabschnitt und einer Befestigungseinrichtung. Die Befestigungseinrichtung weist hierbei auf: ein Gehäuse; einen elektrischen Kontaktierungsanschluss, welcher in einen jeweils komplementär zu diesem geformten und in dem Anschlussabschnitt ausgebildeten Versorgungsanschluss der Leuchte lösbar einführbar ist; zumindest einen Haltebolzen, welcher von dem Gehäuse vorspringt und einen Verriegelungsabschnitt aufweist, wobei sich der Haltebolzen in einem Montagezustand der Befestigungseinrichtung, in welchem der Kontaktierungsanschluss in den Versorgungsanschluss der Leuchte eingeführt ist, durch ein in dem Anschlussabschnitt der Leuchte ausgebildetes Langloch erstreckt und der Verriegelungsabschnitt des Haltebolzens einen das Langloch definierenden Bereich des Anschlussabschnitts hintergreift; und einen Befestigungsabschnitt zum Befestigen eines Halteseils und/oder zum Anschließen der Pole eines elektrischen Versorgungskabels.

Die Leuchte erstreckt sich entlang einer Leuchtenlängsrichtung. Der Anschlussabschnitt ist an einem Endabschnitt der Leuchte ausgebildet. Die Leuchte kann beispielsweise auch einen ersten und einen zweiten Anschlussabschnitt aufweisen, die jeweils an in Bezug auf die Leuchtenlängsrichtung entgegengesetzt gelegenen Endabschnitten der Leuchte ausgebildet sind.

Der Verriegelungsabschnitt des Haltebolzens hintergreift den das Langloch definierenden Bereich des Anschlussabschnitts insbesondere in Bezug auf eine Leuchtentiefenrichtung, welche in einem montierten Zustand des Beleuchtungssystems, beispielsweise an einer Gebäudedecke oder an einer an dieser angebrachten Befestigungsschiene, bevorzugt entlang der Schwerkraftrichtung verläuft. Auf diese Weise wird in dem Montagezustand der Befestigungseinrichtung eine formschlüssige Verbindung der Befestigungseinrichtung mit der Leuchte in Bezug auf die Leuchtentiefenrichtung erzielt. Diese formschlüssige Verbindung mittels eines an dem Haltebolzen der Befestigungseinrichtung ausgebildeten Verriegelungsabschnitts hat den Vorteil, dass sämtliche zur Montage notwenigen Bauteile bereits an der Befestigungseinrichtung ausgebildet sind und zur Montage nicht von dieser gelöst werden müssen. Damit ist beispielsweise kein zusätzliches Werkzeug zur Montage notwendig und die Montage der Befestigungseinrichtung ist besonders schnell und einfach durchführbar.

Da in dem Montagezustand der Befestigungseinrichtung außerdem der elektrische Kontaktierungsanschluss in den Versorgungsanschluss der Leuchte eingeführt ist, wird erfolgt gleichzeitig ein elektrischer Anschluss der Leuchte. Dies hat insbesondere den Vorteil, dass in einem einzigen Montagevorgang der Befestigungseinrichtung sowohl eine mechanische Befestigung als auch eine elektrischer Anschluss der Leuchte erfolgt. Auf diese Weise ist das System schnell und einfach montierbar. Da der elektrische Anschluss der Leuchte durch einfaches Anstecken des elektrischen Kontaktierungsanschlusses der Befestigungseinrichtung an den Versorgungsanschluss der Leuchte erfolgt, ist zur Montage kein Elektrofachpersonal notwendig. Dies hat den Vorteil, dass die Montage des Systems auch durch ungelerntes Personal, beispielsweise durch den Nutzer des Beleuchtungssystems selbst erfolgen kann.

Der elektrische Kontaktierungsanschluss der Befestigungseinrichtung kann beispielsweise als Stecker oder als Buchse ausgeführt sein. Der Versorgungsanschluss der Leuchte ist entsprechend komplementär zu dem elektrischen Kontaktierungsanschluss der Befestigungseinrichtung ausgeführt.

Der Befestigungsabschnitt der Befestigungseinrichtung kann einerseits lediglich zum Befestigen eines Halteseil oder einer Haltevorrichtung vorgesehen sein, wobei das Halteseil oder die Haltevorrichtung rein zum mechanischen Halten der Befestigungseinrichtung an einer Befestigungsstruktur ausgebildet sind. Alternativ oder zusätzlich kann der Befestigungsabschnitt zum Anschließen der Pole eines elektrischen Versorgungskabels ausgebildet sein. Beispielsweise kann die Befestigungsabschnitt sowohl zum Anschließen der Pole eines elektrischen Versorgungskabels als auch zum Befestigen des Halteseils vorgesehen sein. Es ist auch denkbar, dass das Versorgungskabel und das Halteseil als eine einzige Komponente ausgebildet sind, welche sowohl die Funktion des Haltens als auch der elektrischen Kontaktierung übernimmt.

Weiterhin kann bei dem Beleuchtungssystem vorgesehen sein, dass das Gehäuse der Befestigungseinrichtung einen Basisträger mit einem Boden und zwei einander gegenüberliegenden sich von dem Boden aus quer zu diesem in einer Gehäusetiefenrichtung erstreckenden Seitenwänden und eine Abdeckung aufweist, wobei die Abdeckung mit dem Basisträger verbunden ist und einen Abdeckungsabschnitt aufweist, der entlang der Gehäusetiefenrichtung bewegbar und in Gehäusetiefenrichtung vorgespannt ist.

Die Vorspannung des Abdeckungsabschnitts in Gehäusetiefenrichtung kann beispielsweise dadurch erzielt werden, dass der Abdeckungsabschnitt aus einem elastisch verformbaren Material gebildet ist, das bei einer Bewegung in einer Richtung, insbesondere einer Biegung, welche von dem Boden des Basisträgers des Gehäuses weg gerichtet ist, eine zu der Bewegungsrichtung entgegengesetzte Kraft erzeugt. Alternativ hierzu kann der Abdeckungsabschnitt gelenkig mit einem weiteren Abschnitt der Abdeckung verbunden und ein Vorspannungselement, z.B. in Form einer Blattfeder, vorgesehen sein, welches den Abdeckungsabschnitt in Richtung des Bodens des Basisträgers des Gehäuses vorspannt.

Der Basisträger des Gehäuses kann aus einem Metallmaterial, wie beispielsweise Aluminium, einer Aluminiumlegierung oder dergleichen, und die Abdeckung aus einem elastisch verformbaren Kunststoffmaterial gebildet sein. Diese Materialkombination hat den Vorteil, dass einerseits durch den Basisträger eine hohe Festigkeit und Biegesteifigkeit des Gehäuses erzielt wird und andererseits die Abdeckung aufgrund deren Elastizität gegenüber dem Boden des Basisträgers vorgespannt werden kann, ohne dass weitere Bauteile benötigt werden. Dadurch ergibt sich ein besonders einfacher Aufbau der Befestigungseinrichtung.

Die Befestigungseinrichtung kann weiterhin einen Rastansatz aufweisen, welcher an einer entgegen der Gehäusetiefenrichtung orientierten Oberfläche des Abdeckungsabschnitts des Gehäuses der Befestigungseinrichtung ausgebildet ist und von der Oberfläche des Abdeckungsabschnitts vorspringt, wobei der Rastansatz in dem Montagezustand der Befestigungseinrichtung einen an einer Anschlussoberfläche des Anschlussabschnitts der Leuchte ausgebildeten Rastkeil hintergreift.

Die vorgenannte Oberfläche des Abdeckungsabschnitts ist insbesondere dem Boden des Basisträgers des Gehäuses der Befestigungseinrichtung zugewandt orientiert. In dem Montagezustand der Befestigungseinrichtung ist die Oberfläche des Abdeckungsabschnitts außerdem der Anschlussoberfläche des Anschlussabschnitts zugewandt orientiert.

Der Rastansatz des Abdeckungsabschnitts der Befestigungseinrichtung hintergreift den Rastkeil des Anschlussabschnitts in dem Montagezustand der Befestigungseinrichtung insbesondere in Bezug auf die Leuchtenlängsrichtung.

Durch den Rastansatz des Abdeckungsabschnitts des Gehäuses der Befestigungseinrichtung und den Rastkeil des Anschlussabschnitts der Leuchte auf einfache Weise eine formschlüssige Fixierung der Befestigungseinrichtung an der Leuchte erzielt werden. Insbesondere durch die Vorspannung des Abdeckungsabschnitts sowie durch die Tatsache, dass sämtliche für die Fixierung notwendigen Komponenten an der Befestigungseinrichtung bzw. an der Leuchte selbst ausgebildet oder vorgesehen sind, ergibt sich ein besonders einfacher Aufbau des Systems mit einer minimalen Anzahl an Komponenten. Das oben beschriebene Beleuchtungssystem gemäß dem ersten Aspekt der Erfindung kann zusätzlich ein oder mehrere Merkmale des im Folgenden beschriebenen Beleuchtungssystems aufweisen.

Ein zweiter Aspekt der Erfindung betrifft ein Beleuchtungssystem, das mindestens zwei Leuchten aufweist, wobei jeweils ein Anschlussabschnitt einer ersten Leuchte durch einen Verbinder mit einem Anschlussabschnitt einer zweiten Leuchte verbindbar ist. Der Verbinder weist insbesondere auf: ein Verbindergehäuse; einen ersten elektrischen Kontaktierungsanschluss und einen zweiten elektrischen Kontaktierungsanschluss, wobei der erste und der zweite elektrische Kontaktierungsanschluss jeweils komplementär zu dem Versorgungsanschluss der jeweiligen Leuchte geformt und in diesen lösbar einführbar sind; zumindest einen ersten Haltebolzen und zumindest einen zweiten Haltebolzen, wobei der erste und der zweite Haltebolzen jeweils von dem Verbindergehäuse vorspringen und einen Verriegelungsabschnitt aufweisen, wobei in einem Montagezustand des Verbinders, in welchem der erste und der zweite Kontaktierungsanschluss des Verbinders jeweils in die Versorgungsanschlüsse der ersten und zweiten Leuchte eingeschoben sind, sich der erste Haltebolzen durch ein in dem Anschlussabschnitt der ersten Leuchte ausgebildetes Langloch erstreckt und der Verriegelungsabschnitt des ersten Haltebolzens einen das Langloch definierenden Bereich des Anschlussabschnitts der ersten Leuchte hintergreift und wobei sich der zweite Haltebolzen durch ein in dem Anschlussabschnitt der zweiten Leuchte ausgebildetes Langloch erstreckt und der Verriegelungsabschnitt des zweiten Haltebolzens einen das Langloch definierenden Bereich des Anschlussabschnitts der zweiten Leuchte hintergreift.

Vorteilhaft sind der zumindest eine erste Haltebolzen des Verbinders und der zumindest eine zweite Haltebolzen des Verbinders auf die gleiche Weise ausgebildet, wie der Haltebolzen der oben beschriebenen Befestigungseinrichtung.

Der erste und der zweite elektrische Kontaktierungsanschluss des Verbinders können jeweils gleich oder zueinander verschieden als Stecker oder Buchse ausgeführt sein. Insbesondere können erste und der zweite elektrische Kontaktierungsanschluss des Verbinders jeweils auf gleiche Weise wie der Kontaktierungsanschluss der Befestigungseinrichtung ausgebildet sein.

Der Verbinder kann insbesondere als ein sich länglich erstreckendes Bauteil ausgebildet sein, wobei der erste elektrische Kontaktierungsabschnitt an einem ersten Endabschnitt des Verbinders und der zweite elektrische Kontaktierungsabschnitt an einem entgegengesetzt zu dem ersten Endabschnitt gelegenen zweiten Endabschnitt des Verbinders angeordnet ist. Insbesondere erstreckt sich der Verbinder entlang einer Verbinderlängsrichtung und die Endabschnitte des Verbinders sind in Bezug auf die Verbinderlängsrichtung entgegengesetzt zueinander gelegenen. Der Verbinder kann insbesondere als ein gerade oder abschnittsweise leicht gekrümmt verlaufendes Bauteil aber auch mit jeder anderen geeigneten Geometrie ausgebildet sein.

Alternativ hierzu kann der Verbinder auch als ein in etwa L-förmiges oder ein T-förmiges oder ein kreuzförmiges oder ein sternförmiges Bauteil ausgebildet sein, wobei zumindest an zwei freien Endabschnitten des Verbinders ein erster und ein zweiter elektrischer Kontaktierungsabschnitt angeordnet sind. Hierbei kann der Verbinder allgemein zwei oder mehr miteinander verbundene Verbinderschenkel aufweisen, die jeweils entlang einer Verbinderschenkel-Längsrichtung verlaufen. Die Verbinderschenkel-Längsrichtungen können gewinkelt zueinander verlaufen. Beispielsweise können jeweils zwei Verbinderschenkel-Längsrichtungen einen beliebigen Winkel einschließen.

Die Verbinderschenkel erstrecken sich jeweils zwischen dem freien Endabschnitt und einem verbundenen Endabschnitt, an welchem jeweils zumindest zwei Verbinderschenkel miteinander verbunden sind. Die einzelnen Verbinderschenkel können allgemein als ein einziges Teil ausgebildet oder aus mehreren separaten Teilen gebildet sein, die aneinander befestigt sind, beispielsweise durch Verschweißen, Verkleben, Verschrauben oder dergleichen. Die freien Endabschnitte der jeweiligen Verbinderschenkel bilden die freien Endabschnitte des Verbinders

An zumindest zwei der freien Endabschnitte sind jeweils die elektrischen Kontaktierungsabschnitte angeordnet. Bevorzugt sind an allen freien Endabschnitten elektrische Kontaktanschlüsse angeordnet.

Bei einem L-förmigen Verbinder können somit insbesondere zwei Leuchten, bei einem T-förmigen Verbinder insbesondere drei Leuchten, bei einem kreuzförmigen Verbinder insbesondere vier Leuchten und bei einem sternförmigen Verbinder mehr als vier Leuchten miteinander elektrisch und/oder mechanisch miteinander verbunden werden.

Durch den L-, T- oder kreuzförmigen Aufbau ist das Beleuchtungssystem vorteilhaft an die Beleuchtungsbedürfnisse und die bauliche Gestaltung eines Raumes, in welchem das Beleuchtungssystem installiert werden soll, anpassbar.

In dem Montagezustand des Verbinders sind die elektrischen Kontaktierungsanschlüsse an die Versorgungsanschlüsse der ersten bzw. zweiten Leuchte angesteckt oder angeschlossen. Gleichzeitig ist der Verbinder infolge des Hintergreifens der Verriegelungsabschnitte hinter die die Langlöcher definierenden Bereiche der Anschlussabschnitte der ersten und zweiten Leuchte formschlüssig an diesen fixiert. Damit erfolgt gleichzeitig ein elektrischer Anschluss der Leuchten und eine mechanische Verbindung Leuchten. Dies hat insbesondere den Vorteil, dass in einem einzigen Montagevorgang des Verbinders sowohl eine mechanische Verbindung als auch ein elektrischer Anschluss der ersten und der zweiten Leuchte erfolgt. Auf diese Weise ist das System schnell und einfach montierbar. Da der elektrische Anschluss der Leuchte durch einfaches Anstecken des elektrischen Kontaktierungsanschlusses der Befestigungseinrichtung an den Versorgungsanschluss der Leuchte erfolgt, ist zur Montage kein Elektrofachpersonal notwendig.

Das Verbindergehäuse kann insbesondere einen Basisträger mit einem Boden und zwei einander gegenüberliegenden sich von dem Boden aus quer zu diesem in einer Verbindertiefenrichtung erstreckenden Seitenwänden und ein Abdeckungsteil aufweisen, wobei das Abdeckungsteil mit dem Basisträger verbunden ist.

Auf diese Weise wird der Basisträger mit einem in etwa U-förmigen Querschnittsprofil ausgebildet. Dies hat den Vorteil, dass der Basisträger sehr biegesteif ist. Damit ist es möglich, dass die erste und die zweite Leuchte beispielsweise lediglich an ihren entgegengesetzt gelegenen Endabschnitten mit einer Befestigungsstruktur verbunden werden, beispielsweise durch ein an Halteseil, das an Befestigungseinrichtungen fixiert ist, welche an an den Endabschnitten ausgebildeten Anschlussabschnitten der ersten und der zweiten Leuchte montiert sind.

Allgemein können mittels des Verbinders große Erstreckungslängen der Leuchten realisiert werden. Einerseits ermöglicht der Verbinder aufgrund seiner ersten und zweiten Haltebolzen sowie aufgrund seiner ersten und zweiten elektrischen Kontaktierungsanschlüssen einen modularen Aufbau des Beleuchtungssystems, bei dem eine beliebige Anzahl an Leuchten, auch von Leuchten verschiedener Länge, miteinander kombiniert werden kann. Große Erstreckungslängen der Leuchten können aufgrund des optionalen U-förmigen Querschnittprofils des Basisträgers des Verbindergehäuses auch dadurch realisiert werden, dass die einzelnen Leuchten eine große Länge aufweisen.

Der Basisträger des Verbindergehäuses kann insbesondere aus einem Metallmaterial gebildet sein. Die Abdeckung des Verbindergehäuses ist bevorzugt aus einem elastisch verformbaren Kunststoffmaterial gebildet, kann jedoch auch aus einem anderen Material gebildet sein. Als Metallmaterial kommt insesondere ein Material auf Aluminiumbasis in Betracht. Dies hat den Vorteil, dass bei geringem Gewicht eine hohe Steifigkeit des Gehäuses erzielbar ist.

Vorteilhaft kann weiterhin vorgesehen sein, dass der Verbinder eine erste Verriegelungseinrichtung und eine zweite Verriegelungseinrichtung aufweist, welche jeweils in einem Innenraum des Verbindergehäuses angeordnet und einem jeweiligen in dem Boden des Basisträgers des Verbindergehäuses ausgebildeten ersten und zweiten Langloch zugeordnet sind, wobei die erste und die zweite Verriegelungseinrichtung jeweils eine Verriegelungsklinke aufweisen, welche quer zu der Längserstreckung des jeweiligen Langlochs zwischen einer Verriegelungsposition, in der diese in das jeweilige Langloch hineinragt, und einer Entriegelungsposition, in der diese das Langloch freigibt, verschiebbar ist, wobei in dem Montagezustand des Verbinders die Verriegelungsklinke der ersten Verriegelungseinrichtung in deren Verriegelungsposition den Rastkeil des Anschlussabschnitts der ersten Leuchte hintergreift und wobei die Verriegelungsklinke der zweiten Verriegelungseinrichtung in deren Verriegelungsposition den Rastkeil des Anschlussabschnitts der zweiten Leuchte hintergreift.

Die erste und die zweite Verriegelungseinrichtung können jeweils einen Betätigungsschieber aufweisen, der mit der jeweiligen Verriegelungsklinke verbunden ist.

Weiterhin kann vorgesehen sein, dass die erste und die zweite Verriegelungseinrichtung jeweils ein Vorspannungsmittel aufweisen, welches die jeweilige Verriegelungsklinke quer zu der Längserstreckung des jeweiligen Langlochs des Verbindergehäuses in deren Verriegelungsposition vorspannt.

Der Verbinder kann weiterhin einen Befestigungsabschnitt zum Befestigen eines Halteseils und/oder zum Anschließen der Pole eines elektrischen Versorgungskabels aufweisen. Der Befestigungsabschnitt des Verbinders kann auf analoge Weise wie der Befestigungsabschnitt der Befestigungseinrichtung ausgebildet sein.

Die für das Beleuchtungssystem nach dem ersten Aspekt der Erfindung offenbarten Merkmale können auch bei dem Beleuchtungssystem nach dem zweiten Aspekt der Erfindung verwirklicht sein. Die für das Beleuchtungssystem nach dem zweiten Aspekt der Erfindung offenbarten Merkmale können umgekehrt auch bei dem Beleuchtungssystem nach dem ersten Aspekt der Erfindung verwirklicht sein.

Ausführungsbeispiele der Erfindung sind in den Figuren der Zeichnung dargestellt und in der nachfolgenden Beschreibung näher erläutert.

Es illustrieren:
- Fig. 1: eine perspektivische Ansicht eines Beleuchtungssystems gemäß einem Ausführungsbeispiel der vorliegenden Erfindung;
- Fig. 2: eine perspektivische Ansicht einer Befestigungseinrichtung des Beleuchtungssystem gemäß dem in Fig. 1 gezeigten Ausführungsbeispiel;
- Fig. 3: eine perspektivische Ansicht des Beleuchtungssystems gemäß einem weiteren Ausführungsbeispiel der vorliegenden Erfindung;
- Fig. 4: eine perspektivische Ansicht einer Befestigungseinrichtung des Beleuchtungssystem gemäß dem in Fig. 3 gezeigten Ausführungsbeispiel;
- Fig. 5: eine perspektivische Ansicht einer Leuchte des Beleuchtungssystems gemäß einem Ausführungsbeispiel der vorliegenden Erfindung;
- Fig. 6: eine Schnittansicht eines Beleuchtungssystems gemäß einem Ausführungsbeispiel der vorliegenden Erfindung in einem Montagezustand der in Fig. 2 gezeigten Befestigungseinrichtung an der in Fig. 5 gezeigten Leuchte;
- Fig. 7: eine Detailansicht des in Fig. 6 mit dem Buchstaben Z gekennzeichneten Bereichs;
- Fig. 8: eine perspektivische Ansicht eines Beleuchtungssystems gemäß einem weiteren Ausführungsbeispiel der vorliegenden Erfindung mit einem Verbinder, wobei das Beleuchtungssystem in einem Montagezustand des Verbinders gezeigt ist;
- Fig. 9: eine perspektivische Ansicht des Verbinders des in Fig. 8 gezeigten Beleuchtungssystems bei einer Blickrichtung von schräg oben auf eine Abdeckung eines Verbindergehäuses;
- Fig. 10: eine perspektivische Ansicht des in den Fig. 8 und 9 gezeigten Verbinders bei einer Blickrichtung von schräg unten auf einen Basisträger des Verbindergehäuses;
- Fig. 11: eine perspektivische Ansicht des in Fig. 8 gezeigten Beleuchtungssystems, wobei das Beleuchtungssystem in einem Demontagezustand des Verbinders gezeigt ist;
- Fig. 12: eine perspektivische Ansicht des in Fig. 8 gezeigten Beleuchtungssystems, wobei das Beleuchtungssystem in einem Vormontagezustand des Verbinders gezeigt ist;
- Fig. 13: eine perspektivische Ansicht des in Fig. 8 gezeigten Beleuchtungssystems, wobei das Beleuchtungssystem in dem in Fig. 12 gezeigten Vormontagezustand des Verbinders gezeigt ist und das Verbindergehäuse in einer Ausbruchansicht dargestellt ist;
- Fig. 14: eine perspektivische Ansicht eines Ausführungsbeispiels eines Verbinders für das in Fig. 8 gezeigte Beleuchtungssystem;
- Fig. 15: eine perspektivische Ansicht eines weiteren Ausführungsbeispiels eines Verbinders für das in Fig. 8 gezeigte Beleuchtungssystem; und
- Fig. 16: eine perspektivische Ansicht eines weiteren Ausführungsbeispiels eines Verbinders für das in Fig. 8 gezeigte Beleuchtungssystem.

Fig. 1 zeigt eine Basisvariante eines Beleuchtungssystems 100 gemäß einem Ausführungsbeispiel der vorliegenden Erfindung. Wie in Fig. 1 gezeigt, weist das Beleuchtungssystem 100 mindestens eine Leuchte 10 und eine Befestigungseinrichtung 20 auf.

Die Leuchte 10 kann insbesondere als eine längliche, sich in einer Leuchtenlängsrichtung L1 erstreckende Leuchte 10 ausgebildet sein. Die Leuchte 10 weist zumindest einen Anschlussabschnitt 11 auf, der an einem ersten Endabschnitt 11E der Leuchte 10 gelegen ist. Die Leuchte 10 kann weiterhin einen zweiten Anschlussabschnitt 12 aufweisen, der an einem in Bezug auf die Leuchtenlängsrichtung L1 entgegengesetzt zu dem ersten Endabschnitt 11E gelegenen zweiten Endabschnitt 12E der Leuchte 10 angeordnet ist.

Wie beispielartig in Fig. 5 gezeigt ist, kann die Leuchte 10 einen sich in der Leuchtenlängsrichtung L1 erstreckenden Profilträger 70 aufweisen, welcher einen Zentralabschnitt 71 mit einem U-förmigen Querschnitt und sich jeweils seitlich in einer Leuchtenquerrichtung C1 von dem Zentralabschnitt 71 aus erstreckende Seitenlaschen 72, 73 aufweist. In den Seitenlaschen 72, 73 können jeweils längliche Beleuchtungsausnehumgen 74, 75 ausgebildet sein, durch welche mittels eines Leuchtmittels (nicht dargestellt) erzeugtes Licht emittierbar ist. Das durch die länglichen Beleuchtungsausnehumgen 74, 75 emittierbare Licht kann zur Beleuchtung einer Decke eines Raumes vorgesehen sein. Wie in Fig. 5 weiterhin gezeigt ist, kann die Leuchte 10 weiterhin ein erstes und ein zweites Endteil 77, 78 aufweisen, wobei das erste Endteil 77 an dem ersten Endabschnitt 11E der Leuchte 10 mit dem Profilträger 70 verbunden ist und das zweite Endteil 78 an dem zweiten Endabschnitt 12E der Leuchte 10 mit dem Profilträger 70 verbunden ist. Vorteilhaft kann der Anschlussabschnitt 11 an dem ersten Endteil 77 und der zweite Anschlussabschnitt 12 an dem zweiten Endteil 78 ausgebildet sein.

Der Profilträger 70 ist bevorzugt als ein gezogenes Aluminiumprofil ausgebildet. Die Endteile 77, 78 können ebenfalls aus einem Aluminiummaterial gebildet sein.

Die Anschlussabschnitte 11, 12 weisen jeweils einen Versorgungsanschluss 13 auf. Der Versorgungsanschluss 13 kann elektrische Anschlusskomponenten zum Anschließen des Leuchtmittels der Leuchte an eine elektrische Spannungsquelle aufweisen. Der Versorgungsanschluss 13 kann, wie beispielsweise in Fig. 5 gezeigt ist, als Buchse ausgebildet sein. Alternativ hierzu kann der Versorgungsanschluss 13 auch als Stecker ausgebildet sein. Falls an einer Leuchte zwei Anschlussabschnitte 11, 12 vorgesehen sind, wie beispielsweise in Fig. 5 gezeigt, können die Versorgungsanschlüsse 13 jeweils als Buchse oder jeweils Stecker ausgebildet sein. Alternativ hierzu kann einer der Versorgungsanschlüsse 13 als Stecker und der jeweils andere Versorgungsanschluss als Buchse ausgebildet sein.

In dem Anschlussabschnitt 11 und gegebenenfalls dem zweiten Anschlussabschnitt 12 ist jeweils zumindest ein Langloch 15, 16 ausgebildet, welches sich entlang der Leuchtenlängsrichtung L1 erstreckt. Das Langloch 15, 16 weist einen Längsabschnitt 15A und einen Einführungsabschnitt 15B auf. Diese Abschnitte sind aus Gründen der Übersichtlichkeit lediglich für eines der Langlöcher 15, die im Anschlussabschnitt 11 ausgebildet sind eingezeichnet. Der Längsabschnitt 15A weist in Bezug auf die Leuchtenquerrichtung C1 eine geringere Breite auf als der Einführungsabschnitt 15B. Der Einführungsabschnitt 15B kann beispielsweise als eine kreisförmige Ausnehmung ausgebildet sein, mit einer Breite, die in diesem Fall dem Durchmesser der Ausnehmung entspricht und die groß genug ist, dass ein im Folgenden noch im Detail beschriebener Verriegelungsabschnitt 23A, 33A eines Haltebolzens 23, 33 einer Befestigungseinrichtung 20, 30 oder ein Verriegelungsabschnitt 44A, 45A eines Haltebolzens 44, 45 eines Verbinders 40 in den Einführungsabschnitt 15B einführbar ist.

Die Fig. 2 und 4 zeigen jeweils eine Befestigungseinrichtung 20, 30, wobei die in Fig. 4 gezeigte Befestigungseinrichtung 30 und die in Fig. 2 gezeigte Befestigungseinrichtung sich insbesondere durch eine Befestigungseinrichtung 24, 34 unterscheiden. Im Folgenden werden die Befestigungseinrichtungen 20 und 30 gemeinsam beschrieben.

Das Beleuchtungssystem 100 weist zumindest eine der Befestigungseinrichtungen 20, 30 auf. Die Befestigungseinrichtung 20, 30 weist ein Gehäuse 21, 31, einen elektrischen Kontaktierungsanschluss 22, 32 und zumindest einen Haltebolzen 23, 33 auf.

Das Gehäuse 21, 31 der Befestigungseinrichtung 20, 30 kann insbesondere einen Basisträger 25, 35 und eine Abdeckung 26, 36 aufweisen, wie beispielsweise in den Fig. 1 bis 6 gezeigt ist.

Der Basisträger 25, 26 des Gehäuses 21, 31 der Befestigungseinrichtung 20, 30 weist einen Boden 25A, 35A und zwei einander gegenüberliegende sich von dem Boden 25A, 35A aus quer zu diesem in einer Gehäusetiefenrichtung T21, T31 erstreckende Seitenwände 25B, 25C, 35B, 35C auf.

Die Abdeckung 26, 36 des Gehäuses 21, 31 der Befestigungseinrichtung 20, 30 weist insbesondere einen Abdeckungsabschnitt 26A, 36A auf. Weiterhin kann die Abdeckung einen mit dem Abdeckungsabschnitt 26A, 36A verbundenen Deckenabschnitt 26B, 36B aufweisen, von dem aus sich einander gegenüberliegende Abdeckungsseitenwände 26C, 26D, 36C, 36D entlang der Gehäusetiefenrichtung T21, T31 erstrecken.

Die Abdeckung 26, 36 ist mit dem Basisträger 25, 35 verbunden und an diesem befestigt, beispielsweise formschlüssig mittels einer Clipverbindung oder kraft- oder stoffschlüssig.

Der Abdeckungsabschnitt 26A, 36A der Abdeckung 26, 36 ist der entlang der Gehäusetiefenrichtung T21, T31 bewegbar ausgeführt und in Gehäusetiefenrichtung T21, T31 vorgespannt. Die Vorspannung kann beispielweise durch die Elastizität des Materials, aus welchem der Abdeckungsabschnitt 36A, 36B gebildet ist, bewirkt werden.

Der Basisträger 25, 35 kann aus einem Metallmaterial, insbesondere aus einem Aluminiummaterial, und die Abdeckung 26, 36 aus einem elastisch verformbaren Kunststoffmaterial gebildet sein.

Vorteilhaft können die Seitenwände 25B, 25C, 35B, 35CB und der Boden 25A, 35A des Basisträgers 25, 35 als ein Teil ausgebildet sein. Der Abdeckungsabschnitt 26A, 36A, der Deckenabschnitt 26B, 36B und die Abdeckungsseitenwände 26C, 26D, 36C, 36D der Abdeckung 26, 36 können ebenfalls als ein Teil ausgebildet sein.

Der elektrische Kontaktierungsanschluss 22, 32 der Befestigungseinrichtung 20, 30 ist komplementär geformt zu dem Versorgungsanschluss 13 der Leuchte 10 ausgebildet, also als Buchse oder als Stecker. Bei der in Fig. 2 beispielartig dargestellten Befestigungseinrichtung 20 ist der Kontaktierungsanschluss 22 als Buchse ausgebildet. Bei der in Fig. 4 beispielartig dargestellten Befestigungseinrichtung 30 ist der Kontaktierungsanschluss 32 als Stecker ausgebildet. Der Kontaktierungsanschluss 22, 32 ist in den Versorgungsanschluss 13 der Leuchte 10 lösbar einführbar oder an diesen anschließbar.

Die Fig. 1, 3 und 6 zeigen jeweils beispielartig einen Montagezustand der Befestigungseinrichtung 20, 30, in welchem der Kontaktierungsanschluss 22, 32 in den Versorgungsanschluss 13 der Leuchte eingeführt bzw. an diesen angeschlossen ist. Die Befestigungseinrichtung 20, 30 weist zumindest einen Haltebolzen 23, 33 auf. Dieser springt von dem Gehäuse 21, 31 vor. Insbesondere steht der Haltebolzen 23, 33 in Bezug auf die Gehäusetiefenrichtung T21, T31 über eine Führungsoberfläche 29, 39 des Gehäuses 21, 31 der Befestigungseinrichtung 20, 30 hervor. Die Führungsoberfläche 29, 39 ist an dem Boden 25A, 35A des Basisträgers 25, 35 des Gehäuses 21, 31 vorgesehen. Die in den Fig. 2 und 4 beispielartig gezeigten Befestigungseinrichtungen 20, 30 weisen jeweils vier Haltebolzen 23, 33 auf. Es kann jedoch auch lediglich ein Haltebolzen 23, 33 vorgesehen sein.

Die Haltebolzen 23, 33 weisen jeweils einen Verriegelungsabschnitt 23A, 33A auf. Dieser bildet einen entgegengesetzt zu der Führungsoberfläche 29, 39 gelegenen Endabschnitt des Haltebolzens 23, 33 aus. Die Haltebolzen 23, 33 weisen weiterhin jeweils einen Hauptabschnitt 23B, 33B auf, der den Verriegelungsabschnitt 23A, 33A mit dem Gehäuse 21, 31 oder einer im Inneren des Gehäuses 21, 31 angeordneten Komponente verbindet.

Der Hauptabschnitt 23B, 33B des Haltebolzens 23, 33 kann beispielsweise mit einem kreisförmigen, elliptischen, einen rechteckförmigen oder polygonförmigen Querschnitt ausgebildet sein.

Der Verriegelungsabschnitt 23A, 33A des Haltebolzens 23, 33 weist bevorzugt einen kreisförmigen Querschnitt auf, kann aber auch mit einem elliptischen, einem rechteckförmigen oder polygonförmigen Querschnitt ausgebildet sein. Der Verriegelungsabschnitt 23A, 33A springt gegenüber dem Hauptabschnitt 23B, 33B des Haltebolzens 23, 33 in Bezug auf eine quer zu der Gehäusetiefenrichtung T21, T31 verlaufende Gehäusequerrichtung C21, C31 vor, wie in den Fig. 2 und 4 gezeigt ist.

Die Fig. 1 und 3 zeigen die Befestigungseinrichtung 20, 30 jeweils in deren Montagezustand an der Leuchte 10. In dem Montagezustand erstreckt sich der Haltebolzen 23, 33 das in dem jeweiligen Anschlussabschnitt 11, 12 der Leuchte 10 ausgebildete Langloch 15, 16. Insbesondere erstreckt sich der Hauptabschnitt 23B, 33B durch den Längsabschnitt 15A des Langlochs 15, 16. Der Verriegelungsabschnitt 23A, 33A des Haltebolzens 23, 33 ist in Bezug auf die Leuchtenquerrichtung C1 seitlich des Längsabschnitts 15A des Langlochs 15, 16 angeordnet und hintergreift somit einen das Langloch 15, 16 definierenden Bereich des Anschlussabschnitts 11, 12 in Bezug auf eine quer zu der Leuchtenlängsrichtung C1 und zu der Leuchtenlängsrichtung L1 verlaufende Leuchtentiefenrichtung T1.

Auf diese Weise wird eine formschlüssige Verbindung zwischen der Befestigungseinrichtung 20, 30 und der Leuchte 10 erzielt, insbesondere in Bezug auf die Leuchtentiefenrichtung T1.

Zur Montage der Befestigungseinrichtung 20, 30 an der Leuchte 10 wird die Befestigungseinrichtung 20, 30 zunächst entgegen der Leuchtentiefenrichtung T1 mit dem Haltebolzen 23, 33 in das Langloch 15, 16 eingeführt, insbesondere in den Einführungsabschnitt 15B des Langlochs 15, 16. Anschließend erfolgt ein Verschieben der Befestigungseinrichtung 20, 30 entlang der Leuchtenlängsrichtung L1. Dadurch wird der Kontaktierungsanschluss 22, 32 der Befestigungseinrichtung 20, 30 in den Verbindungsanschluss 13 der Leuchte 10 eingeführt bzw. an diesen angeschlossen und der Haltebolzen 23, 33 in dem Längsabschnitt 15A des Langlochs 15, 16 des Anschlussabschnitts 11, 12 der Leuchte 10 positioniert. Während des Verschiebens der Befestigungseinrichtung 20, 30 entlang der Leuchtenlängsrichtung L1 und in dem Montagezustand liegt die Befestigungseinrichtung 20, 30 bevorzugt mit der Führungsoberfläche 29, 39 des Gehäuses 21, 31 an einer Anschlussoberfläche 11a, 12a des Anschlussabschnitts 11, 12 an.

Die Befestigungseinrichtung 20, 30 weist weiterhin einen Befestigungsabschnitt 24, 34 auf. Der Befestigungsabschnitt kann, wie dies bei der Befestigungseinrichtung 30 der Fall ist, zum Befestigen eines Halteseils S, mit welchem die Befestigungseinrichtung 30 mit einer Befestigungsstruktur, wie beispielsweise einer Gebäudedecke oder einer Befestigungsschiene, verbindbar ist, ausgebildet sein. Alternativ oder zusätzlich hierzu kann der Befestigungsabschnitt 24, 34, zum Anschließen der Pole eines elektrischen Versorgungskabels K ausgebildet sein. Beispielsweise ist die in den Fig. 1 und 2 gezeigte der Befestigungseinrichtung 20 sowohl zum Anschließen der Pole eines elektrischen Versorgungskabels K als auch zum Befestigen des Halteseils S ausgebildet. Es ist auch denkbar, dass das Versorgungskabel K und das Halteseil S als eine einzige Komponente ausgebildet sind, welche sowohl die Funktion des Haltens als auch der elektrischen Kontaktierung übernimmt.

Die Befestigungseinrichtung 20, 30 kann zur formschlüssigen Fixierung der Befestigungseinrichtung 20, 30 an dem Anschlussabschnitt 11, 12 in Bezug auf die Leuchtenlängsrichtung L1 weiterhin einen Rastansatz 27, 37 aufweisen. Die Fig. 6 und 7 zeigen beispielartig eine entsprechende Fixierung der Befestigungseinrichtung 20 an dem optionalen Anschlussabschnitt 12. Die Befestigungseinrichtung 20 kann in identischer Weise an dem Anschlussabschnitt 11 und die Befestigungseinrichtung 30 in identischer Weise an dem Anschlussabschnitt 11 oder dem zweiten Anschlussabschnitt 12 fixiert werden.

Der Rastansatz 27, 37 der Befestigungseinrichtung 27, 37 ist an einer entgegen der Gehäusetiefenrichtung T21, T31 orientierten Oberfläche 28, 38 des Abdeckungsabschnitts 26A, 36A des Gehäuses 21, 31 der Befestigungseinrichtung 20, 30 ausgebildet und springt von der Oberfläche 28, 38 vor. Der Rastansatz 27, 37 kann beispielsweise, wie in den Fig. 2 und 4 gezeigt, eine U-förmige Gestalt mit einem entlang der Gehäusequerrichtung C21, C31 Querschenkel und zwei einander gegenüberliegenden entlang einer Gehäuselängsrichtung L21, L31 verlaufenden Längsschenkeln aufweisen. Die Gehäuselängsrichtung L21, L31 verläuft quer zu der Gehäusequerrichtung C21, C31 und zu der Gehäusetiefenrichtung T21, T31. Die Längsschenkel des Rastansatzes 27, 37 können insbesondere mit einer Schräge ausgebildet sein, wie dies beispielartig in den Fig. 2 und 4 gezeigt ist.

In dem Montagezustand der Befestigungseinrichtung 20, 30 hintergreift der Rastansatz 27, 37 einen an einer Anschlussoberfläche 11a, 12a des Anschlussabschnitts 11, 12 der Leuchte 10 ausgebildeten Rastkeil 17A, 17B. Dieser Montagezustand ist im Detail in Fig. 7 beispielartig gezeigt. Der Rastkeil 17A, 17B steht insbesondere in Bezug auf die Leuchtentiefenrichtung T1 über die Anschlussoberfläche 11a, 12 des Anschlussabschnitts 11, 12 hervor. Der Rastkeil 17A, 17B kann weiterhin eine beispielsweise bei einer Draufsicht entgegen der Leuchtentiefenrichtung T1 eine dreieckförmige Gestalt aufweisen.

Zur Demontage wird der Abdeckungsabschnitt 26A der Abdeckung 26 elastisch derart verformt, dass dieser in Leuchtentiefenrichtung L1 angehoben wird, insbesondere soweit, dass der Rastabschnitt 27, 37 in Bezug auf die Leuchtentiefenrichtung L1 oberhalb des Rastansatzes 17A, 17B positioniert ist. In diesem Zustand ist die formschlüssige Fixierung der Befestigungseinrichtung 20, 30 in Bezug auf die Leuchtenlängsrichtung L1 aufgehoben und diese kann in bzw. entgegen der Leuchtenlängrsichtung L1 verschoben werden.

Vorteilhaft kann der Abdeckungsabschnitt 26A, 36A eine Werkzeugansatzstelle W aufweisen. Diese kann beispielsweise, wie in den Fig. 1, 3 und 7 gezeigt ist, als eine Ausnehmung ausgebildet sein. An der Werkzeugansatzstelle W ist ein Werkzeug zum elastischen Verformen des Abdeckungsabschnitts 26A, 3A ansetzbar. Beispielsweise kann ein Schraubendreher in eine als Ausnehmung ausgebildete Werkzeugansatzstelle W eingeführt und derart geschwenkt werden, dass eine in Gehäusetiefenrichtung T21, T31 gerichtete Kraft auf den Abdeckungsabschnitt 26A, 36A aufgebracht wird, infolge derer der Abdeckungsabschnitt 26A, 36A verformt bzw. angehoben wird.

Gemäß der vorliegenden Erfindung kann auch ein Beleuchtungssystem 100 vorgesehen sein, das mehrere Leuchten 10, insbesondere mindestens zwei Leuchten 10A, 10B aufweisen. Die Leuchten 10A, 10B sind in diesem Fall bevorzugt wie die bereits beschriebene Leuchte 10 aufgebaut.

Fig. 8 zeigt beispielartig ein Beleuchtungssystem 100, das zumindest zwei Leuchten 10A, 10B aufweist. Dabei ist ein Anschlussabschnitt 11 einer ersten Leuchte 10A durch einen Verbinder 40 mit einem Anschlussabschnitt 12 einer zweiten Leuchte 10B verbunden. Der Verbinder 40 verbindet die Leuchten 10A, 10B sowohl elektrisch als auch mechanisch.

Wie in den Fig. 9 und 10 gezeigt ist, weist der Verbinder 40 ein Verbindergehäuse 41, zumindest einen ersten elektrischen Kontaktierungsanschluss 42, zumindest einen zweiten elektrischen Kontaktierungsanschluss 43, zumindest einen ersten Haltebolzen 44 und zumindest einen zweiten Haltebolzen 45 auf.

Der Verbinder 40 kann, wie beispielsweise in Fig. 9 und 10 gezeigt ist, als ein sich länglich erstreckendes Bauteil ausgeführt sein, das sich entlang einer Verbinderlängsrichtung L40 erstreckt. Der Verbinder 40 kann auch als ein L-förmiges Bauteil, wie beispielartig in Fig. 14 gezeigt ist, oder ein T-förmiges Bauteil, wie beispielartig in Fig. 15 gezeigt ist, oder ein kreuzförmiges Bauteil, wie beispielartig in Fig. 15 gezeigt ist, oder mit einer anderen beliebigen und geeigneten Geometrie ausgebildet sein.

Das Verbindergehäuse 41 kann einen Basisträger 46 mit einem Boden 46A aufweisen, der sich in Verbinderlängsrichtung L40 erstreckt, und zwei einander gegenüberliegenden sich von dem Boden 46A aus quer zu diesem in einer Verbindertiefenrichtung T40 erstreckenden Seitenwänden 46B, 46C aufweisen. Der Boden 46A und die Seitenwände 46B, 46C definieren auf diese Weise einen U-förmigen Querschnitt des Basisträgers 46 des Verbindergehäuses 41. Dies hat den Vorteil, dass das Verbindergehäuse 41 damit eine hohe Biegesteifigkeit in Bezug auf eine Biegung quer zur Verbinderlängsrichtung L40 aufweist.

Das Verbindergehäuse 41 kann weiterhin ein Abdeckungsteil 47 aufweisen, das mit dem Basisträger 46 verbunden ist, beispielsweise durch eine Clip-Verbindung, durch Verschrauben, Vernieten, Verkleben oder dergleichen. Das Abdeckungsteil 47 kann eine Decke 47A aufweisen, die sich in Verbinderlängsrichtung L40 erstreckt, und zwei einander gegenüberliegende sich von der Decke 47A aus quer zu diesem entlang der Verbindertiefenrichtung T40 erstreckende Seitenwände 47B, 47C aufweisen. Die Decke 47A des Abdeckungsteils 47 des Verbindergehäuses 41 ist vorteilhaft gegenüber dem Boden 46A des Basisträgers 46 derart angeordnet, dass die Seitenwände 47B, 47C des Abdeckungsteils 47 entlang der Seitenwände 46B, 46C des Basisträgers 46 verlaufen, sodass das Abdeckungsteil 47 und der Basisträger 46 einen Innenraum der des Verbindergehäuses 41 definieren. In dem Innenraum können insbesondere elektrische Funktionskomponenten, wie z.B. elektrische Leitungen, Widerstände und dergleichen angeordnet sein.

Der Basisträger 46 des Verbindergehäuses 41 kann aus einem Metallmaterial, beispielsweise einem Material auf Aluminiumbasis, und die Abdeckung 47 des Verbindergehäuses 41 aus einem elastisch verformbaren Kunststoffmaterial, beispielsweise einem thermoplastischen Kunststoffmaterial, gebildet sein.

Der erste elektrische Kontaktierungsanschluss 42 des Verbinders 40 ist in den Versorgungsanschluss 13 der ersten Leuchte 10A lösbar einführbar bzw. an diesen anschließbar. Der erste Kontaktierungsanschluss 42 ist entsprechend komplementär zu dem Versorgungsanschluss 13 der ersten Leuchte 10A, beispielweise als Stecker oder als Buchse geformt. Der zweite elektrische Kontaktierungsanschluss 43 ist komplementär zu dem Versorgungsanschluss der zweiten Leuchte 10B geformt, beispielsweise als Stecker oder als Buchse, und in diesen lösbar einführbar. Bei den in den Fig. 8 und 9 gezeigten Verbindern 40 sind sowohl der erste als auch der zweite elektrische Kontaktierungsanschluss 42, 43 jeweils als Stecker ausgebildet. Es kann jedoch auch vorgesehen sein, dass einer der Kontaktierungsanschlüsse 42, 43 des Verbinders 40 als Stecker und der jeweils andere Kontaktierungsanschluss 43, 42 als Buchse ausgebildet ist oder beide Kontaktierungsanschlüsse 42, 43 als Buchse ausgebildet sind.

Der erste Kontaktierungsanschluss 42 des Verbinders 40 kann, wie in Fig.9 gezeigt, an einem ersten Endabschnitt 42E des Verbinders 40 angeordnet sein. Der zweite Kontaktierungsanschluss 43 des Verbinders 40 ist bevorzugt an einem entgegengesetzt zu dem ersten Endabschnitt 42E gelegenen zweiten Endabschnitt 43E des Verbinders 40 angeordnet.

Wie bereits beschrieben, kann der Verbinder 40 auch als ein L-förmiges oder ein T-förmiges oder ein kreuzförmiges Bauteil ausgebildet sein, wie in den Fig. 14 bis 16 dargestellt, wobei zumindest an zwei freien Endabschnitten 61F, 62F, 63F, 64F des Verbinders ein erster und ein zweiter elektrischer Kontaktierungsabschnitt 42, 43 angeordnet sind.

Hierbei kann der Verbinder 40 allgemein zwei oder mehr miteinander verbundene Verbinderschenkel 61, 62, 63, 64 aufweisen, die jeweils entlang einer Verbinderschenkel-Längsrichtung L61, L62, L63, L64 verlaufen. Die Verbinderschenkel-Längsrichtungen L61, L62, L63, L64 können gewinkelt zueinander verlaufen. Beispielsweise können jeweils zwei Verbinderschenkel-Längsrichtungen L61, L62, L63, L64 einen beliebigen Winkel α einschließen.

Die Verbinderschenkel 61, 62, 63, 64 erstrecken sich jeweils zwischen einem freien Endabschnitt 61F, 62F, 63F, 64F und einem verbundenen Endabschnitt 61V, 62V, 63V, 64V, an welchem jeweils zumindest zwei Verbinderschenkel 61, 62, 63, 64 miteinander verbunden sind. Die freien Endabschnitte 61F, 62F, 63F, 64F der jeweiligen Verbinderschenkel 61, 62, 63, 64 bilden die freien Endabschnitte 61F, 62F, 63F, 64F des Verbinders 40.

An zumindest zwei der freien Endabschnitte 61F, 62F, 63F, 64F sind jeweils die elektrischen Kontaktierungsabschnitte 42, 43 angeordnet. Bevorzugt sind bei den in den Fig. 15 und 16 gezeigten Verbindern 40 jeweils an allen drei bzw. vier freien Endabschnitten 61F, 62F, 63F bzw. 61F, 62F, 63F, 64F elektrische Kontaktanschlüsse 42, 43 angeordnet.

Durch Hinzufügen eines weiteren Verbinderschenkels bei dem in Fig. 16 gezeigten Verbinder 40 würde man einen sternförmigen Verbinder erhalten.

Der Verbinder 40 weist weiterhin zumindest einen ersten Haltebolzen 44 und zumindest einen zweiten Haltebolzen 45 auf. Bei dem in Fig. 10 beispielartig gezeigten Verbinder 40 sind jeweils vier erste Haltebolzen 44 und vier zweite Haltebolzen 45 vorgesehen. Es kann jedoch auch jeweils nur ein erster und ein zweiter Haltebolzen 44, 45 vorgesehen sein.

Die ersten und zweiten Haltebolzen 44, 45 des Verbinders 40 können insbesondere identisch zu den Haltbolzen 23, 33 der der Befestigungseinrichtung 20, 30 mit einem Verriegelungsabschnitt 44A, 45A und einem Hauptabschnitt 44B, 45B ausgebildet sein.

Der erste und der zweite Haltebolzen 44, 45 springen jeweils von dem Verbindergehäuse 41 vor. Insbesondere stehen der erste und der zweite Haltebolzen 44,45 in Bezug auf die Verbindertiefenrichtung T40 über eine Führungsoberfläche 48 des Verbinders 40 hervor. Die Führungsoberfläche 48 ist an dem Boden 46A des Basisträgers 46 des Verbindergehäuses 41 vorgesehen.

Fig. 8 zeigt einen Montagezustand des Verbinders 40, in welchem der erste Kontaktierungsanschluss 42 des Verbinders 40 in den Versorgungsanschlüsse 13 der ersten Leuchte 10A und der zweite Kontaktierungsanschluss 42 des Verbinders 40 in den Versorgungsanschlüsse der zweiten Leuchte 10A, 10B eingeschoben bzw. an diesen angeschlossen ist.

In dem Montagezustand des Verbinders 40, erstreckt sich der erste Haltebolzen 44, insbesondere dessen Hauptabschnitt 44B, durch das in dem Anschlussabschnitt 11 der ersten Leuchte 10A ausgebildete Langloch 15 und der Verriegelungsabschnitt 44A des ersten Haltebolzens 44 hintergreift in Bezug auf die Leuchtentiefenrichtung T1 den das Langloch 15 definierenden Bereich des Anschlussabschnitts 11 der ersten Leuchte 10A. Insbesondere ist der Verriegelungsabschnitt 44A des ersten Haltebolzens 44 des Verbinders 40 in Bezug auf die Leuchtenquerrichtung C1 seitlich des Längsabschnitts 15A des Langlochs 15 des Anschlussabschnitts 11 der ersten Leuchte 10A angeordnet. Auf diese Weise wird eine formschlüssige Verbindung zwischen dem Verbinder 40 und der ersten Leuchte 10A erzielt, insbesondere in Bezug auf die Leuchtentiefenrichtung T1.

In dem Montagezustand des Verbinders 40, erstreckt sich weiterhin der zweite Haltebolzen 45, insbesondere dessen Hauptabschnitt 45B, durch das in dem Anschlussabschnitt 12 der zweiten Leuchte 10B ausgebildete Langloch 16 und der Verriegelungsabschnitt 45A des zweiten Haltebolzens 45 hintergreift in Bezug auf die Leuchtentiefenrichtung T1 den das Langloch 16 definierenden Bereich des Anschlussabschnitts 12 der zweiten Leuchte 10B. Insbesondere ist der Verriegelungsabschnitt 45A des zweiten Haltebolzens 45 des Verbinders 40 in Bezug auf die Leuchtenquerrichtung C1 seitlich des Längsabschnitts des Langlochs 16 des Anschlussabschnitts 12 der zweiten Leuchte 10B angeordnet. Auf diese Weise wird eine formschlüssige Verbindung zwischen dem Verbinder 40 und der zweiten Leuchte 10A erzielt, insbesondere in Bezug auf die Leuchtentiefenrichtung T1.

Die Fig. 11 und 12 zeigen beispielartig den Montagevorgang des Verbinders 40 an der ersten Leuchte 10A. Der Verbinder 40 wird zunächst entgegen der Leuchtentiefenrichtung T1 mit dem ersten Haltebolzen 44 in das Langloch 15 eingeführt, insbesondere in den Einführungsabschnitt 15B des Langlochs 15, wie in Fig. 11 durch den Pfeil P11 angedeutet ist. Anschließend erfolgt ein Verschieben des Verbinders 40 entlang der Leuchtenlängsrichtung L1, wie in Fig. 12 durch den Pfeil P12 angedeutet ist. Dadurch wird der Kontaktierungsanschluss 42 des Verbinders 40 in den Verbindungsanschluss 13 der ersten Leuchte 10A eingeführt bzw. an diesen angeschlossen und der erste Haltebolzen 44 in dem Längsabschnitt 15A des Langlochs 15 des Anschlussabschnitts 11 der ersten Leuchte 10 positioniert. Während des Verschiebens des Verbinders 40 entlang der Leuchtenlängsrichtung L1 und in dem Montagezustand liegt der Verbinder bevorzugt mit einem Teilbereich der Führungsoberfläche 48, welcher mit der Anschlussoberfläche 11a des Anschlussabschnitts 11 der ersten Leuchte 10A überlappt, an der Anschlussoberfläche 11a an.

Der Verbinder 40 kann weiterhin eine erste Verriegelungseinrichtung 50A und eine zweite Verriegelungseinrichtung 50B aufweisen, welche jeweils in dem Innenraum des Verbindergehäuses 41 angeordnet sind.

In dem Verbindergehäuse 41, insbesondere in dem Boden 46A des Basisträgers 46 des Verbindergehäuses 41, sind ein erstes Langloch 51, das im Bereich des ersten Endabschnitts 42E des Verbinders angeordnet ist, und ein zweites Langloch 52, das im Bereich des zweiten Endabschnitts 43E des Verbinders angeordnet ist, ausgebildet. Das erste und das zweite Langloch 51, 52 erstrecken sich jeweils entlang der Verbinderlängsrichtung L40 und können in Bezug auf diese jeweils insbesondere zwischen dem ersten und dem zweiten Haltebolzen 44, 45 angeordnet sein. Die Langlöcher 51, 52 weisen in Bezug auf eine quer zur Verbinderlängsrichtung L40 verlaufende Verbinderquerrichtung C40 jeweils eine Breite auf, die größer oder gleich der maximalen Breite des Rastkeils 17A, 17B des jeweiligen Anschlussabschnitts 11, 12 in Bezug auf die Leuchtenquerrichtung L1 ist, sodass der jeweilige Rastkeil 17A, 17B in dem jeweiligen Langloch 51, 52 positionierbar ist.

Die erste Verriegelungseinrichtung 50A ist dem ersten Langloch 51 und die zweite Verriegelungseinrichtung 50B dem zweiten Langloch 52 zugeordnet.

Die erste und die zweite Verriegelungseinrichtung 50A, 50B weisen jeweils eine Verriegelungsklinke 53A, 53B auf, wie in den Fig. 10 und 13 gezeigt ist. Die Verriegelungsklinken 53A, 53B quer zu der Längserstreckung des jeweiligen Langlochs 51, 52, insbesondere in einer Verbinderquerrichtung C40, die quer zu der Verbinderlängsrichtung L40 verläuft, zwischen einer Verriegelungsposition und einer Entriegelungsposition verschiebbar.

In Fig. 10 ist die Verriegelungsklinke 53B der zweiten Verriegelungseinrichtung 50B in der Verriegelungsposition und die Verriegelungsklinke 53A der ersten Verriegelungseinrichtung 50A in der Entriegelungsposition gezeigt. In Verriegelungsposition ragt die jeweilige Verriegelungsklinke 53A, 53B in Bezug auf Verbinderquerrichtung C40 in das jeweilige Langloch 51, 52 hinein. In der Entriegelungsposition gibt die jeweilige Verriegelungsklinke 53A, 53B das jeweilige Langloch 51, 52 frei. In der Entriegelungsposition ragt die Verriegelungsklinke 53A, 53B in Bezug auf die Verbinderquerrichtung C40 somit nicht in das jeweilige Langloch 51, 52 hinein.

In dem Montagezustand des Verbinders hintergreift die Verriegelungsklinke 53A der ersten Verriegelungseinrichtung 50A in deren Verriegelungsposition den Rastkeil 17A des Anschlussabschnitts 11 der ersten Leuchte 10A, insbesondere in Bezug auf die Leuchtenlängsrichtung L1. Dadurch wird eine formschlüssige Verbindung zwischen der ersten Leuchte 10A und dem Verbinder 40 in Bezug auf die Leuchtenlängsrichtung L1 erzielt.

In dem Montagezustand des Verbinders hintergreift weiterhin die Verriegelungsklinke 53B der zweiten Verriegelungseinrichtung 50B in deren Verriegelungsposition den Rastkeil 17B des Anschlussabschnitts 12 der zweiten Leuchte 10B, insbesondere in Bezug auf die Leuchtenlängsrichtung L1. Dadurch wird eine formschlüssige Verbindung zwischen der zweiten Leuchte 10A und dem Verbinder 40 in Bezug auf die Leuchtenlängsrichtung L1 erzielt.

Zur Demontage kann die jeweilige Verriegelungsklinke 53A, 53B in deren Entriegelungsposition verschoben werden. In dieser ist die jeweilige Verriegelungsklinke 53A, 53B in Bezug auf die Leuchtenquerrichtung C1 jeweils seitlich des jeweiligen Rastkeils 17A, 17B positioniert, sodass der Verbinder 40 entlang der Leuchtenlängsrichtung L1 verschiebbar ist.

Die erste und die zweite Verriegelungseinrichtung 50A, 50B können jeweils einen Betätigungsschieber 54B aufweisen, der mit der jeweiligen Verriegelungsklinke 53B verbunden ist. In Fig. 13 ist beispielhaft der Betätigungsschieber 54B der zweiten Verriegelungseinrichtung 50B gezeigt. Der Betätigungsschieber 54B kann einen Betätigungsabschnitt 55B aufweisen, welcher zumindest in dem Verriegelungszustand der Verriegelungsklinke 53B durch eine Ausnehmung 56 des Verbindergehäuses 41 ragt. Der Betätigungsabschnitt 55B kann beispielsweise, wie insbesondere in Fig. 9 und 13 gezeigt ist, als ein Druckknopf ausgebildet sein. Der Betätigungsschieber 54B und die zweite Verriegelungsklinke können insbesondere als ein Teil ausgebildet sein. Alternativ hierzu können der Betätigungsschieber 54B und die Verriegelungsklinke 53B als separate Teile, die aneinander befestigt sind, ausgebildet sein.

Der Betätigungsschieber der ersten Verriegelungseinrichtung 50A kann identisch zu dem Betätigungsschieber 54B der zweiten Verriegelungseinrichtung 50B aufgebaut sein. Die Beschreibung des Betätigungsschiebers 54B der zweiten Verriegelungseinrichtung 50B gilt daher in analoger Weise auch für den Betätigungsschieber der ersten Verriegelungseinrichtung 50A.

Vorteilhaft kann erste und die zweite Verriegelungseinrichtung 50A, 50B jeweils ein Vorspannungsmittel aufweisen. In Fig. 13 ist beispielhaft ein Vorspannungsmittel 56B der zweiten Verriegelungseinrichtung 50B gezeigt. Das Vorspannungsmittel der ersten Verriegelungseinrichtung 50A kann identisch zu dem Vorspannungsmittel 56B der zweiten Verriegelungseinrichtung 50B aufgebaut sein. Die folgende Beschreibung des Vorspannungsmittel 56B der zweiten Verriegelungseinrichtung 50B gilt daher in analoger Weise auch für das Vorspannungsmittel der ersten Verriegelungseinrichtung 50A.

Das Vorspannungsmittel 56B der zweiten Verriegelungseinrichtung 50B spannt die Verriegelungsklinke 53B quer zu der Längserstreckung des Langlochs 52 des Verbindergehäuses 41, insbesondere entgegen der Verbinderquerrichtung C40, in deren Verriegelungsposition vor. Das Vorspannungsmittel 56B der zweiten Verriegelungseinrichtung 50B ist kinematisch an die Verriegelungsklinke 53B der zweiten Verriegelungseinrichtung 50B gekoppelt. Hierzu kann das Vorspannungsmittel 56B mit der Verriegelungsklinke 53B selbst oder mit dem optionalen Betätigungsschieber 54B verbunden sein. Insbesondere kann das Vorspannungsmittel 56B mit der Verriegelungsklinke 53B und/oder dem Betätigungsschieber 54B als ein Teil ausgebildet sein. Alternativ hierzu können das Vorspannungsmittel 54B, die Verriegelungsklinke 53B und gegebenenfalls der Betätigungsschieber 54B auch als jeweils separate Teile ausgebildet sein, die aneinander befestigt sind, beispielsweise durch Verkleben, Verlöten, Verschweißen, Verschrauben oder dergleichen.

Das Vorspannungsmittel 56B kann beispielsweise wie in Fig. 13 gezeigt als eine gekrümmte Blattfeder ausgebildet sein. Das Vorspannungsmittel kann auch als eine Schraubenfeder, ein elastisches Kunststoffteil oder dergleichen ausgebildet sein. Allgemein kann das Vorspannungsmittel 56B als ein elastisches Bauteil ausgebildet sein, welches kinematisch derart an die Verriegelungsklinke 56B gekoppelt ist, dass dieses eine Kraft auf die Verriegelungsklinke 56B aufbringt, welche quer zu der Längserstreckung des Langlochs 52 gerichtet ist und welche überwunden werden muss, um die Verriegelungsklinke 56B aus der Verriegelungsposition in die Entriegelungsposition zu bewegen. Die Kraft ist insbesondere entgegengesetzt zu der Verbinderquerrichtung C40 gerichtet.

Das Vorspannungsmittel 56B stützt sich an einem nicht gezeigten in Bezug auf das Langloch 52 ortsfest angeordnetes Abstützbauteil, das als Gegenlager wirkt für das Vorspannungsmittel 56B wirkt, ab.

An dem Verbinder 40 kann weiterhin, wie beispielartig in den Fig. 8 bis 12 gezeigt ist, einen Befestigungsabschnitt 60 zum Befestigen eines Halteseils S vorgesehen sein. Alternativ oder zusätzlich hierzu kann der Befestigungsabschnitt 60 zum Anschließen der Pole eines elektrischen Versorgungskabels K ausgebildet sein. Beispielsweise kann der Befestigungsabschnitt 60 des Verbinders 40 auf die gleiche Weise wie der in den Fig. 1 und 2 gezeigte Befestigungsabschnitt 24 der Befestigungseinrichtung 20 ausgebildet sein und sowohl zum Anschließen der Pole eines elektrischen Versorgungskabels K als auch zum Befestigen des Halteseils S vorgesehen sein. Es ist auch denkbar, dass das Versorgungskabel K und das Halteseil S als eine einzige Komponente ausgebildet sind, welche sowohl die Funktion des Haltens als auch der elektrischen Kontaktierung übernimmt.

### Bezugszeichenliste

- 10: Leuchte
- 10A: erste Leuchte
- 10B: zweite Leuchte
- 11, 12: Anschlussabschnitt der Leuchte
- 11a, 12a: Anschlussoberfläche des Anschlussabschnitts
- 13: Versorgungsanschluss der Leuchte
- 15, 16: Langloch des Anschlussabschnitts
- 15A: Längsabschnitt des Langlochs
- 15B: Einführungsabschnitt des Langlochs
- 17A, 17B: Rastkeil
- 20, 30: Befestigungseinrichtung
- 21, 31: Gehäuse der Befestigungseinrichtung
- 22, 32: elektrischer Kontaktierungsanschluss der Befestigungseinrichtung
- 23, 33: Haltebolzen der Befestigungseinrichtung
- 23A, 33A: Verriegelungsabschnitt des Haltebolzens
- 23B, 33B: Hauptabschnitt des Haltebolzens
- 24, 34: Befestigungsabschnitt der Befestigungseinrichtung
- 25, 35: Basisträger des Gehäuses der Befestigungseinrichtung
- 25A, 35A: Boden des Basisträgers
- 25B, 25C: Seitenwände des Basisträgers
- 35B, 35C: Seitenwände des Basisträgers
- 26, 36: Abdeckung
- 26A, 36A: Abdeckungsabschnitt der Abdeckung
- 26B, 36B: Deckenabschnitt der Abdeckung
- 26C, 26D: Abdeckungsseitenwände
- 36C, 36D: Abdeckungsseitenwände
- 27, 37: Rastansatz der Befestigungseinrichtung
- 28, 38: Oberfläche des Abdeckungsabschnitts
- 29, 39: Führungsoberfläche
- 40: Verbinder
- 41: Verbindergehäuse
- 42: erster elektrischer Kontaktierungsanschluss des Verbinders
- 43: zweiter elektrischer Kontaktierungsanschluss des Verbinders
- 44: erster Haltebolzen des Verbinders
- 45: zweiter Haltebolzen des Verbinders
- 44A: Verriegelungsabschnitt des ersten Haltebolzens des Verbinders
- 45A: Verriegelungsabschnitt des zweiten Haltebolzens des Verbinders
- 44B: Hauptabschnitt des ersten Haltebolzens des Verbinders
- 45B: Hauptabschnitt des zweiten Haltebolzens des Verbinders
- 46: Basisträger des Verbindergehäuses
- 46A: Boden des Basisträger des Verbindergehäuses
- 46B, 46C: Seitenwände des Verbindergehäuses
- 47: Abdeckungsteil
- 48: Führungsoberfläche des Verbinders
- 50A: erste Verriegelungseinrichtung des Verbinders
- 50B: zweite Verriegelungseinrichtung des Verbinders
- 51: erstes Langloch des Verbinders
- 52: zweites Langloch des Verbinders
- 53A: Verriegelungsklinke der ersten Verriegelungseinrichtung des Verbinders
- 53B: Verriegelungsklinke der zweiten Verriegelungseinrichtung des Verbinders
- 54A: Betätigungsschieber der ersten Verriegelungseinrichtung des Verbinders
- 54B: Betätigungsschieber der zweiten Verriegelungseinrichtung des Verbinders
- 55B: Betätigungsabschnitt des Betätigungsschiebers der zweiten Verriegelungseinrichtung
- 56: Ausnehmung des Verbindergehäuses
- 56B: Vorspannungsmittel der zweiten Verriegelungseinrichtung des Verbinders
- 60: Befestigungsabschnitt des Verbinders
- 61, 62: Verbinderschenkel
- 63, 64: Verbinderschenkel
- 61F, 62F: freie Endabschnitte des Verbinders
- 63F, 64F: freie Endabschnitte des Verbinders
- 70: Profilträger der Leuchte
- 71: Zentralabschnitt des Profilträgers
- 72, 73: Seitenlaschen des Profilträgers
- 74, 75: Beleuchtungsausnehumgen
- 77, 78: Endteile der Leuchte
- 100: Beleuchtungssystem
- C1: Leuchtenquerrichtung KVersorgungskabel
- C21, C31: Gehäusequerrichtung
- L1: Leuchtenlängsrichtung
- L21, L31: Gehäuselängsrichtung
- L61, L62: Verbinderschenkel-Längsrichtung
- L61, L62: Verbinderschenkel-Längsrichtung
- P11, P12: Pfeil
- S: Halteseil
- T1: Leuchtentiefenrichtung
- T21, T31: Gehäusetiefenrichtung
- W: Werkzeugansatzstelle

## Patentansprüche

1. Beleuchtungssystem (100) mit:
mindestens einer sich in einer Längsrichtung (L) erstreckenden Leuchte (10) mit einem Anschlussabschnitt (11; 12), der an einem Endabschnitt (11E; 12E) der Leuchte (10) gelegen ist, und einer Befestigungseinrichtung (20; 30), welche aufweist:
ein Gehäuse (21; 31);
einen elektrischen Kontaktierungsanschluss (22; 32), welcher in einen jeweils komplementär zu diesem geformten und in dem Anschlussabschnitt (11; 12) ausgebildeten Versorgungsanschluss (13) der Leuchte (10) lösbar einführbar ist;
zumindest einen Haltebolzen (23; 33), welcher von dem Gehäuse (21; 31) vorspringt und einen Verriegelungsabschnitt (23A; 33A) aufweist, wobei sich der Haltebolzen in einem Montagezustand der Befestigungseinrichtung, in welchem der Kontaktierungsanschluss (22; 32) in den Versorgungsanschluss (13) der Leuchte eingeführt ist, durch ein in dem Anschlussabschnitt (11; 12) der Leuchte (10) ausgebildetes Langloch (15; 16) erstreckt und der Verriegelungsabschnitt (23A, 33A) des Haltebolzens (23; 33) einen das Langloch (15; 16) definierenden Bereich des Anschlussabschnitts (11; 12) hintergreift; und
einen Befestigungsabschnitt (24; 34) zum Befestigen eines Halteseils (S) und/oder zum Anschließen der Pole eines elektrischen Versorgungskabels (K).

2. Beleuchtungssystem (100) nach Anspruch 1, wobei das Gehäuse (21; 31) der Befestigungseinrichtung (20; 30) einen Basisträger (25; 35) mit einem Boden (25A; 35A) und zwei einander gegenüberliegenden sich von dem Boden (25A; 35A) aus quer zu diesem in einer Gehäusetiefenrichtung (T21; T31) erstreckenden Seitenwänden (25B, 25C; 35B, 35C) und eine Abdeckung (26; 36) aufweist, wobei die Abdeckung (26; 36) mit dem Basisträger (25; 35) verbunden ist und einen Abdeckungsabschnitt (26A; 36A) aufweist, der entlang der Gehäusetiefenrichtung (T21; T31) bewegbar und in Gehäusetiefenrichtung (T21; T31) vorgespannt ist.

3. Beleuchtungssystem (100) nach Anspruch 2, wobei der Basisträger (25; 35) aus einem Metallmaterial und die Abdeckung (26; 36) aus einem elastisch verformbaren Kunststoffmaterial gebildet ist.

4. Beleuchtungssystem (100) nach Anspruch 2 oder 3, wobei die Befestigungseinrichtung (20; 30) einen Rastansatz (27; 37) aufweist, welcher an einer entgegen der Gehäusetiefenrichtung (T21; T31) orientierten Oberfläche (28; 38) des Abdeckungsabschnitts (26A; 36A) des Gehäuses (21; 31) der Befestigungseinrichtung (20; 30) ausgebildet ist und von der Oberfläche (28; 38) des Abdeckungsabschnitts (26A; 36A) vorspringt, wobei der Rastansatz (27; 37) in dem Montagezustand der Befestigungseinrichtung (20; 30) einen an einer Anschlussoberfläche (11a; 12a) des Anschlussabschnitts (11; 12) der Leuchte (10) ausgebildeten Rastkeil (17A; 17B) hintergreift.

5. Beleuchtungssystem (100) mit mindestens zwei Leuchten (10A; 10B), wobei jeweils ein Anschlussabschnitt (11) einer ersten Leuchte (10A) durch einen Verbinder (40) mit einem Anschlussabschnitt (12) einer zweiten Leuchte (10B) verbindbar ist, wobei der Verbinder (40) aufweist:
ein Verbindergehäuse (41);
einen ersten elektrischen Kontaktierungsanschluss (42) und einen zweiten elektrischen Kontaktierungsanschluss (43), wobei der erste und der zweite elektrische Kontaktierungsanschluss (42; 43) jeweils komplementär zu dem Versorgungsanschluss (13) der jeweiligen Leuchte (10A;
10B) geformt und in diesen lösbar einführbar sind;
zumindest einen ersten Haltebolzen (44) und zumindest einen zweiten Haltebolzen (45), wobei der erste und der zweite Haltebolzen (44; 45) jeweils von dem Verbindergehäuse (41) vorspringen und einen Verriegelungsabschnitt (44A; 45A) aufweisen, wobei in einem Montagezustand des Verbinders (40), in welchem der erste und der zweite Kontaktierungsanschluss (42) des Verbinders (40) jeweils in die Versorgungsanschlüsse (13) der ersten und zweiten Leuchte (10A; 10B) eingeschoben sind, sich der erste Haltebolzen (44) durch ein in dem Anschlussabschnitt (11) der ersten Leuchte (10A) ausgebildetes Langloch (15) erstreckt und der Verriegelungsabschnitt (44A) des ersten Haltebolzens (44) einen das Langloch (15) definierenden Bereich des Anschlussabschnitts (11) der ersten Leuchte (10A) hintergreift und wobei sich der zweite Haltebolzen (45) durch ein in dem Anschlussabschnitt (12) der zweiten Leuchte (10B) ausgebildetes Langloch (16) erstreckt und
der Verriegelungsabschnitt (45A) des zweiten Haltebolzens (45) einen das Langloch (16) definierenden Bereich des Anschlussabschnitts (12) der zweiten Leuchte (10A) hintergreift.

6. Beleuchtungssystem (100) nach Anspruch 5, wobei das Verbindergehäuse (41) einen Basisträger (46) mit einem Boden (46A) und zwei einander gegenüberliegenden sich von dem Boden (46A) aus quer zu diesem in einer Verbindertiefenrichtung (T40) erstreckenden Seitenwänden (46B, 46C) und ein Abdeckungsteil (47) aufweist, wobei das Abdeckungsteil (47) mit dem Basisträger (46) verbunden ist.

7. Beleuchtungssystem (100) nach Anspruch 6, wobei der Basisträger (46) des Verbindergehäuses (41) aus einem Metallmaterial gebildet ist.

8. Beleuchtungssystem (100) nach einem der Ansprüche 5 bis 7, wobei der Verbinder (40) eine erste Verriegelungseinrichtung (50A) und eine zweite Verriegelungseinrichtung (50B) aufweist, welche jeweils in einem Innenraum des Verbindergehäuses (41) angeordnet und einem jeweiligen in dem Boden (46A) des Basisträgers (46) des Verbindergehäuses (41) ausgebildeten ersten und zweiten Langloch (51; 52) zugeordnet sind, wobei die erste und die zweite Verriegelungseinrichtung (50A; 50B) jeweils eine Verriegelungsklinke (53A; 53B) aufweisen, welche quer zu der Längserstreckung des jeweiligen Langlochs (51; 52) zwischen einer Verriegelungsposition, in der diese in das jeweilige Langloch (51; 52) hineinragt, und einer Entriegelungsposition, in der diese das Langloch (51; 52) freigibt, verschiebbar ist, wobei in dem Montagezustand des Verbinders die Verriegelungsklinke (53A) der ersten Verriegelungseinrichtung (50A) in deren Verriegelungsposition den Rastkeil (17A) des Anschlussabschnitts (11) der ersten Leuchte (10A) hintergreift und wobei die Verriegelungsklinke (53B) der zweiten Verriegelungseinrichtung (50B) in deren Verriegelungsposition den Rastkeil (17B) des Anschlussabschnitts (12) der zweiten Leuchte (10B) hintergreift.

9. Beleuchtungssystem (100) nach Anspruch 8, wobei die erste und die zweite Verriegelungseinrichtung (50A; 50B) jeweils einen Betätigungsschieber (54A) aufweisen, der mit der jeweiligen Verriegelungsklinke (53A; 53B) verbunden ist.

10. Beleuchtungssystem (100) nach Anspruch 8 oder 9, wobei die erste und die zweite Verriegelungseinrichtung (50A; 50B) jeweils ein Vorspannungsmittel (56B) aufweisen, welches die jeweilige Verriegelungsklinke (53A; 53B) quer zu der Längserstreckung des jeweiligen Langlochs (51; 52) des Verbindergehäuses (41) in deren Verriegelungsposition vorspannt.

11. Beleuchtungssystem (100) nach einem der Ansprüche 5 bis 10, wobei der Verbinder (40) einen Befestigungsabschnitt (60) zum Befestigen eines Halteseils (S) und/oder zum Anschließen der Pole eines elektrischen Versorgungskabels (K) aufweist.

12. Beleuchtungssystem (100) nach einem der Ansprüche 5 bis 11, wobei der Verbinder (40) als ein sich länglich erstreckendes Bauteil ausgebildet ist, wobei der erste elektrische Kontaktierungsabschnitt (42) an einem ersten Endabschnitt (42E) des Verbinders (40) und der zweite elektrische Kontaktierungsabschnitt (43) an einem entgegengesetzt zu dem ersten Endabschnitt (42E) gelegenen zweiten Endabschnitt (43E) des Verbinders (40) angeordnet ist.

13. Beleuchtungssystem (100) nach einem der Ansprüche 5 bis 11, wobei der Verbinder (40) als ein L-förmiges oder ein T-förmiges oder ein kreuzförmiges oder ein sternförmiges Bauteil ausgebildet ist, wobei zumindest an zwei freien Endabschnitten des Verbinders (40) ein erster und ein zweiter elektrischer Kontaktierungsabschnitt angeordnet sind.

## Claims

1. Lighting system (100) having:
at least one light (10) extending in a longitudinal direction (L) and having a connecting portion (11; 12) which is placed on an end portion (11E; 12E) of the light (10), and a fastening device (20; 30) which comprises:
a housing (21; 31);
an electrical contacting terminal (22; 32) which can be releasably inserted into a supply terminal (13) of the light (10) formed in a complementary manner with respect thereto and formed in the connecting portion (11; 12);
at least one holding pin (23; 33) which protrudes from the housing (21; 31) and comprises a locking portion (23A; 33A), wherein the holding pin extends, in an assembled state of the fastening device in which the contacting terminal (22; 32) is inserted into the supply terminal (13) of the light, through an elongate hole (15; 16) formed in the connecting portion (11; 12) of the light (10), and the locking portion (23A, 33A) of the holding pin (23; 33) engages behind a region of the connecting portion (11; 12) defining the elongate hole (15; 16); and
a fastening portion (24; 34) for fastening a holding cord (S) and/or for connecting the poles of an electrical supply cable (K).

2. Lighting system (100) as claimed in claim 1, wherein the housing (21; 31) of the fastening device (20; 30) comprises a base support (25; 35) having a base (25A; 35A) and two mutually opposite side walls (25B, 25C; 35B, 35C) extending from the base (25A; 35A) transverse thereto in a housing depth direction (T21; T31), and the housing comprises a cover (26; 36), wherein the cover (26; 36) is connected to the base support (25; 35) and comprises a cover portion (26A; 36A) which can be moved in the housing depth direction (T21; T31) and is biased in the housing depth direction (T21; T31).

3. Lighting system (100) as claimed in claim 2, wherein the base support (25; 35) is formed from a metal material and the cover (26; 36) is formed from an elastically deformable synthetic material.

4. Lighting system (100) as claimed in claim 2 or 3, wherein the fastening device (20; 30) comprises a latching lug (27; 37) which is formed on a surface (28; 38) of the cover portion (26A; 36A) of the housing (21; 31) of the fastening device (20; 30), said surface being oriented opposite the housing depth direction (T21; T31), said latching lug protruding from the surface (28; 38) of the cover portion (26A; 36A), wherein the latching lug (27; 37) engages, in the assembled state of the fastening device (20; 30), behind a latching wedge (17A; 17B) formed on a connecting surface (11a; 12a) of the connecting portion (11; 12) of the light (10).

5. Lighting system (100) having at least two lights (10A; 10B), wherein in each case a connecting portion (11) of a first light (10A) can be connected to a connecting portion (12) of a second light (10B) via a connector (40), wherein the connector (40) comprises:
a connector housing (41);
a first electrical contacting terminal (42) and a second electrical contacting terminal (43), wherein the first and second electrical contacting terminals (42; 43) are each formed in a complementary manner with respect to the supply terminal (13) of the respective light (10A; 10B) and can be releasably inserted therein;
at least one first holding pin (44) and at least one second holding pin (45), wherein the first and second holding pins (44; 45) each protrude from the connector housing (41) and comprise a locking portion (44A; 45A), wherein, in an assembled state of the connector (40) in which the first and second contacting terminals (42) of the connector (40) are each pushed into the supply terminals (13) of the first and second lights (10A; 10B), the first holding pin (44) extends through an elongate hole (15) formed in the connecting portion (11) of the first light (10A) and the locking portion (44A) of the first holding pin (44) engages behind a region of the connecting portion (11) of the first light (10A) defining the elongate hole (15), and wherein the second holding pin (45) extends through an elongate hole (16) formed in the connecting portion (12) of the second light (10B), and the locking portion (45A) of the second holding pin (45) engages behind a region of the connecting portion (12) of the second light (10A) defining the elongate hole (16) .

6. Lighting system (100) as claimed in claim 5, wherein the connector housing (41) comprises a base support (46) having a base (46A) and two mutually opposite side walls (46B, 46C) extending from the base (46A) transverse thereto in a connector depth direction (T40), and the connector housing comprises a cover part (47), wherein the cover part (47) is connected to the base support (46) .

7. Lighting system (100) as claimed in claim 6, wherein the base support (46) of the connector housing (41) is formed from a metal material.

8. Lighting system (100) as claimed in any one of claims 5 to 7, wherein the connector (40) comprises a first locking device (50A) and a second locking device (50B) which are each arranged in an inner space of the connector housing (41) and are allocated to a respective first and second elongate hole (51; 52) formed in the base (46A) of the base support (46) of the connector housing (41), wherein the first and second locking devices (50A; 50B) each comprise a locking catch (53A; 53B) which can be displaced transverse to the longitudinal extent of the respective elongate hole (51; 52) between a locking position in which it protrudes into the respective elongate hole (51; 52) and an unlocking position in which it uncovers the elongate hole (51; 52), wherein, in the assembled state of the connector, the locking catch (53A) of the first locking device (50A) engages, in its locking position, behind the latching wedge (17A) of the connecting portion (11) of the first light (10A), and wherein the locking catch (53B) of the second locking device (50B) engages, in its locking position, behind the latching wedge (17B) of the connecting portion (12) of the second light (10B).

9. Lighting system (100) as claimed in claim 8, wherein the first and second locking devices (50A; 50B) each comprise an actuating slide (54A) which is connected to the respective locking catch (53A; 53B).

10. Lighting system (100) as claimed in claim 8 or 9, wherein the first and second locking devices (50A; 50B) each comprise a biasing means (56B) which biases the respective locking catch (53A; 53B) in its locking position transverse to the longitudinal extent of the respective elongate hole (51; 52) of the connector housing (41).

11. Lighting system (100) as claimed in any one of claims 5 to 10, wherein the connector (40) comprises a fastening portion (60) for fastening a holding cord (S) and/or for connecting the poles of an electrical supply cable (K).

12. Lighting system (100) as claimed in any one of claims 5 to 11, wherein the connector (40) is formed as a longitudinally extending component, wherein the first electrical contacting portion (42) is arranged on a first end portion (42E) of the connector (40) and the second electrical contacting portion (43) is arranged on a second end portion (43E) of the connector (40), said second end portion being opposite the first end portion (42E) .

13. Lighting system (100) as claimed in any one of claims 5 to 11, wherein the connector (40) is formed as an L-shaped or T-shaped or cruciform or star-shaped component, wherein a first and a second electrical contacting portion are arranged at least on two free end portions of the connector (40).

## Revendications

1. Système d'éclairage (100), comportant :
au moins une lampe (10), qui s'étend selon une direction longitudinale (L), comportant une section de raccordement (11 ; 12) qui est situé au niveau d'une section d'extrémité (11E ; 12E) de la lampe (10), ainsi qu'un moyen de fixation (20 ; 30), qui présente :
un boîtier (21 ; 31) ;
un raccordement de contact électrique (22 ; 32), qui peut être introduit de manière amovible dans un raccordement d'alimentation (13) de la lampe (10) façonné respectivement de manière complémentaire à celui-ci et configuré dans la section de raccordement (11 ; 12) ;
au moins un boulon de retenue (23 ; 33), qui fait saillie du boîtier (21 ; 31) et présente une section de verrouillage (23A ; 33A), dans lequel le boulon de retenue s'étend dans un état de montage du moyen de fixation, dans lequel le raccordement de contact (22 ; 32) est introduit dans le raccordement d'alimentation (13) de la lampe, à travers un trou oblong (15 ; 16) configuré dans la section de raccordement (11 ; 12) de la lampe (10) et la section de verrouillage (23A, 33A) du boulon de retenue (23 ; 33) s'engage derrière une zone de la section de raccordement (11 ; 12) définissant le trou oblong (15 ; 16) ; et
une section de fixation (24 ; 34) pour fixer une corde de retenue (S) et/ou pour raccorder le pôle d'un câble d'alimentation électrique (K).

2. Système d'éclairage (100) selon la revendication 1, dans lequel le boîtier (21 ; 31) du moyen de fixation (20 ; 30) présente un support de base (25 ; 35) comportant un fond (25A ; 35A) et deux parois latérales (25B, 25C ; 35B, 35C) opposées l'une par rapport à l'autre et s'étendant depuis le fond (25A ; 35A) transversalement à celui-ci selon une direction de fond de boîtier (T21 ; T31) ainsi qu'un couvercle (26 ; 36), dans lequel le couvercle (26 ; 36) est relié au support de base (25 ; 35) et présente une section de couvercle (26A ; 36A) qui est mobile le long de la direction de fond de boîtier (T21 ; T31) et est précontraint dans la direction de fond de boîtier (T21 ; T31).

3. Système d'éclairage (100) selon la revendication 2, dans lequel le support de base (25 ; 35) est formé d'un matériau métallique et le couvercle (26 ; 36) d'une matière plastique élastiquement déformable.

4. Système d'éclairage (100) selon la revendication 2 ou 3, dans lequel le moyen de fixation (20 ; 30) présente une saillie d'encliquetage (27 ; 37) qui est configurée sur une surface (28 ; 38) de la section de couvercle (26A ; 36A) du boîtier (21 ; 31) du moyen de fixation (20 ; 30) qui est orientée de manière opposée à la direction de fond de boîtier (T21 ; T31) et fait saillie de la surface (28 ; 38) de la section de couvercle (26A ; 36A), dans lequel la saillie d'encliquetage (27 ; 37), dans l'état de montage du moyen de fixation (20 ; 30), s'engage derrière un taquet d'encliquetage (17A ; 17B) configuré au niveau d'une surface de raccordement (11a ; 12a) de la section de raccordement (11 ; 12) de la lampe (10).

5. Système d'éclairage (100) comportant au moins deux lampes (10A ; 10B), dans lequel respectivement une section de raccordement (11) d'une première lampe (10A) peut être reliée à une section de raccordement (12) d'une seconde lampe (10B)) par le biais d'un connecteur (40), dans lequel le connecteur (40) présente :
un boîtier de connecteur (41) ;
un premier raccordement de contact électrique (42) et un second raccordement de contact électrique (43), dans lequel le premier et le second raccordement de contact électrique (42 ; 43) sont formés de manière complémentaire au raccordement d'alimentation (13) de la lampe (10A ; 10B) respective et peuvent y être introduits de manière amovible ;
au moins un premier boulon de retenue (44) et au moins un second boulon de retenue (45), dans lequel le premier et le second boulon de retenue (44 ; 45) font respectivement saillie du boîtier de connecteur (41) et présentent une section de verrouillage (44A ; 45A), dans lequel, dans un état de montage du connecteur (40), dans lequel le premier et le second raccordement de contact (42) du connecteur (40) sont respectivement insérés dans les raccordements d'alimentation (13) de la première et la seconde lampe (10A ; 10B), le premier boulon de retenue (44) s'étend à travers un trou oblong (15) configuré dans la section de raccordement (11) de la première lampe (10A) et la section de verrouillage (44A) du premier boulon de retenue (44) s'engage derrière une zone de la section de raccordement (11) de la première lampe (10A) définissant le trou oblong (15) et dans lequel le second boulon de retenue (45) s'étend à travers un trou oblong (16) configuré dans la section de raccordement (12) de la seconde lampe (10B) et la section de verrouillage (45A) du second boulon de retenue (45) s'engage derrière une zone de la section de raccordement (12) de la seconde lampe (10A) définissant le trou oblong (16).

6. Système d'éclairage (100) selon la revendication 5, dans lequel le boîtier de connecteur (41) présente un support de base (46) comportant un fond (46A) et deux parois latérales (46B, 46C) opposées l'une par rapport à l'autre et s'étendant depuis le fond (46A) transversalement à celui-ci selon une direction de fond de connecteur (T40) ainsi qu'une partie de couvercle (47), dans lequel la partie de couvercle (47) est reliée au support de base (46) .

7. Système d'éclairage (100) selon la revendication 6, dans lequel le support de base (46) du boîtier de connecteur (41) est formé d'un matériau métallique.

8. Système d'éclairage (100) selon une des revendications 5 à 7, dans lequel le connecteur (40) présente un premier moyen de verrouillage (50A) et un second moyen de verrouillage (50B), qui sont respectivement disposés dans un espace intérieur du boîtier de connecteur (41) et sont associés à un premier et un second trou oblong (51 ; 52) respectivement configurés dans le fond (46A) du support de base (46) du boîtier de connecteur (41), dans lequel le premier et le second moyen de verrouillage (50A ; 50B) présentent respectivement un cliquet de verrouillage (53A ; 53B), qui est déplaçable transversalement à l'extension longitudinale du trou oblong respectif (51 ; 52) entre une position de verrouillage, dans laquelle celui-ci fait saillie dans le trou oblong respectif (51 ; 52), et une position de déverrouillage, dans laquelle celui-ci libère le trou oblong (51 ; 52), dans lequel, dans l'état de montage du connecteur, le cliquet de verrouillage (53A) du premier moyen de verrouillage (50A) dans sa position de verrouillage s'engage derrière le taquet d'encliquetage (17A) de la section de raccordement (11) de la première lampe (10A) et dans lequel le cliquet de verrouillage (53B) du second moyen de verrouillage (50B) dans sa position de verrouillage s'engage derrière le taquet d'encliquetage (17B) de la section de raccordement (12) de la seconde lampe (10B).

9. Système d'éclairage (100) selon la revendication 8, dans lequel le premier et le second moyen de verrouillage (50A ; 50B) présentent respectivement un poussoir d'actionnement (54A) qui est relié au cliquet de verrouillage respectif (53A ; 53B).

10. Système d'éclairage (100) selon la revendication 8 ou 9, dans lequel le premier et le second moyen de verrouillage (50A ; 50B) présentent respectivement un moyen de précontrainte (56B) qui précontraint le cliquet de verrouillage respectif (53A ; 53B) transversalement à l'extension longitudinale du trou oblong respectif (51 ; 52) du boîtier de connecteur (41) dans sa position de verrouillage.

11. Système d'éclairage (100) selon une des revendications 5 à 10, dans lequel le connecteur (40) présente une section de fixation (60) pour fixer une corde de retenue (S) et/ou pour raccorder le pôle d'un câble d'alimentation électrique (K).

12. Système d'éclairage (100) selon une des revendications 5 à 11, dans lequel le connecteur (40) est configuré sous la forme d'un composant s'étendant longitudinalement, dans lequel la première section de contact électrique (42) est disposée au niveau d'une première section d'extrémité (42E) du connecteur (40) et la seconde section de contact électrique (43) au niveau d'une seconde section d'extrémité (43E) du connecteur (40) située de manière opposée à la première section d'extrémité (42E).

13. Système d'éclairage (100) selon une des revendications 5 à 11, dans lequel le connecteur (40) est configuré sous la forme d'un composant en forme de L ou en forme de T ou en forme de croix ou en forme d'étoile, dans lequel au moins au niveau de deux sections d'extrémité libres du connecteur (40) une première et une seconde section de contact électrique sont disposées.
